# EUROPÄISCHE PATENTSCHRIFT

(11) **EP 0 026 350 B1**
(45) Veröffentlichungstag und Bekanntmachung des Hinweises auf die Patenterteilung: **29.06.1983**
(21) Anmeldenummer: 80105278.8
(22) Anmeldetag: 04.09.1980
(51) Int. Cl.: B65H 51/10

(54) **Garnlieferwerk, insbesondere für frisch eingefärbtes Garn**
Yarn-feed device, particularly for newly dyed yarn
Dispositif délivreur de fil, en particulier pour un fil fraîchement teint

(30) Priorität: 02.10.1979 DE 2939873
(43) Veröffentlichungstag der Anmeldung: 08.04.1981
(73) Patentinhaber: Hacoba Textilmaschinen GmbH & Co KG, D-42281 Wuppertal (DE)
(72) Erfinder: Wülfing, Karl-Heinz, D-5600 Wuppertal 23 (DE); Engelhardt, Werner, D-5600 Wuppertal 1 (DE)
(74) Vertreter: Sturies, Herbert

## Beschreibung

Die Erfindung bezieht sich auf ein für insbesondeream laufenden Faden uni- oderabschnittweise unterschiedlich frisch eingefärbtes, noch zu fixierendes Garn bestimmtes Garnlieferwerk, welches mit einem umlaufenden Lieferrad, das aus zwei im Abstand nebeneinander angeordneten Führungsscheiben und mehreren dazwischen angeordneten, achsparallelen Förderrippen besteht, und mit einem das Lieferrad teilweise umschlingenden und das zu fördernde Gut gegen dessen Förderrippen drückenden, endlos umlaufenden, flexiblen Andruckband versehen ist.

Solche Garnlieferwerke sind durch die GB-A Nr. 1335150 insbesondere bei Rundstrickmaschinen bekannt, wobei das Andruckband jeweils in voller Breite über die in relativ engem Abstand nebeneinanderliegenden und gegenüber dem Umfang der Führungsscheiben radial zurückspringenden Förderrippen des Lieferrades geführt ist und das Garn dagegen drückt. Diese Garnlieferwerke ermöglichen wegen des das Lieferrad mit verhältnismässig grossem Umfang umschlingenden und es antreibenden Andruckbandes infolge des dadurch bedingten grossen schlupffreien Mitnahmeeffektes hohe Garnfördergeschwindigkeiten und damit eine entsprechend hohe Produktionsleistung. Das gilt in beschränktem Umfang auch für andere bekannte Garnlieferwerke, bei denen das Garn zwischen einem angetriebenen Lieferrad und einem daran anliegenden, mitgenommenen Andruckband oder auch einer daran anliegenden Andruckwalze oder aber über zwei achsparallel hintereinander angeordneten Förderwalzen eines Schlupflieferwerks geführt wird. All diesen bekannten Garnlieferwerken haftet aber der Nachteil an, dass das Garn dabei in mehr oder weniger grossem Umfang gequetscht wird, zumal es dabei stets an der Übertragung der Mitnahmekräfte vom antreibenden auf das angetriebene Lieferorgan beteiligt ist. Diese Garnquetschung ist insbesondere in den Fällen von Nachteil, wo es sich um die Förderung von am laufenden Faden uni-oder mehrfarbig frisch eingefärbtem und daher noch zu fixierendem Garn handelt, vor allem bei Garnen mit sogenanntem space-dying- Effekt, wo auf das Garn in rascher Aufeinanderfolge bzw. in kurzen Abständen unterschiedliche Farben aufgebracht werden. Hier wirkt sich nämlich der vorerwähnte Quetscheffekt zwischen Lieferrad und Andruckwalze bzw. Andruckband besonders nachteilig aus, weil es dadurch insbesondere am Einlaufzwickel zwischen Lieferrad und Andruckorgan sowie bei Andruckbändern auch noch im Verlauf ihrer weiteren Anlage am Garn zu einem unerwünschten Verlaufen der auf das Garn aufgetragenen Farbflotte kommt und dadurch der gewünschte space-dying-Effekt nicht oder nur sehr unvollständig erreicht wird.

Der Erfindung liegt daher die Aufgabe zugrunde, ein Garnlieferwerk, insbesondere für frisch eingefärbtes Garn, zu schaffen, das einerseits eine hohe Garnförder geschwindigkeit zu erzielen erlaubt, andererseits aber das zu fördernde Garn so wenig wie möglich beansprucht, insbesondere so gut wie keine Garnquetschungen hervorruft. Diese Aufgabe wird ausgehend von einem Garnlieferwerk der eingangs erwähnten Gattung erfindungsgemäss dadurch gelöst, dass das Andruckband mit seinen Randkanten auf den Führungsscheiben abgestützt ist, dass die Förderrippen sich radial bis in Umfangsnähe der Führungsscheiben erstrecken und dass die Anzahl der Förderrippen derart gewählt ist, dass der Abstand zwischen zwei benachbarten Förderrippen ein Vielfaches der Rippenstärke beträgt, wobei das Garn zwischen den Förderrrippen im wesentlichen berührungsfrei geführt ist. Auf diese Weise wird sichergestellt, dass das zu fördernde Garn zwischen dem Andruckband und dem Lieferrad jeweils nur im Bereich seiner Förderrippen aufliegt, dazwischen also jeweils völlig frei geführt bleibt, wodurch das Garn einerseits mit hoher Laufgeschwindigkeit gefördert, andererseits aber dabei so gut wie gar nicht gequetscht wird, insbesondere auch von Farbverschmierungen verschont bleibt. Dazu trägt auch bei, dass das Andruckband wegen seiner gleichfalls punktuellen Auflage am vorbeilaufenden Garn praktisch keiner Farbverschmutzung ausgesetzt ist und die sowohl vom Band als auch von den Förderrippen des Lieferrades etwa aufgenommenen Farbtupfer wegen der hohen Umlaufgeschwindigkeiten überwiegend abgeschleudert werden. Wie die Praxis gezeigt hat, kann mit dem neuen Garnlieferwerk frisch gefärbtes, insbesondere auch mini-spaceeingefärbtes Garn mit hoher, bis zu 1500 m/min und mehr betragender Laufgeschwindigkeit gefördert werden, und zwar ohne jedwede Beeinträchtigung des in der vorgeschalteten Färbeeinrichtung erzeugten Farb-, insbesondere space-dying-Effekts. Die gleiche vorteilhafte Wirkung wird auch bei mit anderen flüssigen Auftragmitteln behandelten Garnen erzielt.

Das Lieferrad besteht vorteilhaft aus einem massiv ausgebildeten Radkörper mit einer darin mittig eingearbeiteten Umfangsnut, die durch mehrere, in ihre die Führungsscheiben bildenden Seitenwände eingesetzte, achsparallel verlaufende und die Förderrippen bildende Stege in Umfangsrichtung unterteilt ist. Das ergibt eine ausserordentlich einfache Herstellung des mit den Förderstegen und den beiden Führungsscheiben versehenen Lieferrades und zugleich dessen solide Konstruktion, die für die hohen Umlaufgeschwindigkeiten dieser Lieferräder wichtig ist.

Um die hauptsächlich durch das jeweilige Auflaufen der einzelnen Garnabschnitte auf die schaufelradartig umlaufenden Förderstege hervorgerufenen Garnschwingungen zu vermeiden bzw. diese soweit wie möglich zu unterdrücken, sind in der Umfangsnut des Lieferrades zwischen den Förderstegen achsparallel dazu verlaufende Dämpfungsstifte angeordnet, die etwa in Höhe der jeweils durch die Garnauflagestellen benachbarter Förderstege verlaufenden Garnführungssekante liegen.

Nach einem weiteren Merkmal der Erfindung sind die Führungsscheiben am Lieferrad mit einer Umfangsverzahnung versehen, von denen einzelne Zähne durch die Förderstege gebildet sind, wobei das Andruckband eine damit zusammenwirkende, entsprechende Aussenverzahnung besitzt. Auf diese Weise wird einerseits jeglicher Schlupf zwischen dem Lieferrad und dem anliegenden Andruckband vermieden sowie andererseits der Fördereffekt durch die jeweilige, leicht gekröpfte Einklemmung des Garns zwischen den Auflagekanten der Förderstege und den damit in Eingriff stehenden Zahnlücken des Andruckbandes noch entsprechend vergrössert.

Weiterhin sieht die Erfindung vor, dass dem Lieferrad ein Fadenbruchwächter nachgeschaltet ist, der aus einem in unmittelbarer Nähe des ablaufenden Garns angeordneten Saugtopf mit eingebauter Lichtschranke besteht. An diesem Saugtopf läuft das vom Garnlieferwerk kommende Garn normalerweise völlig unbeeinflusst vorbei, wohingegen es bei Garnbruch zu einem Ansaugen und entsprechenden Anhäufen des nachlaufenden Garns in den Saugtopf kommt, so dass dann nach entsprechender Garnanhäufung die hier vorhandene Lichtschranke anspricht und das Lieferrad stillsetzt.

Des weiteren ist auch am Umfang des Lieferrades ausserhalb des Umschlingungsbereiches des Andruckbandes noch eine Lichtschranke vorgesehen, die die Garnauflagekanten der Förderstege überwacht und die bei hinreichender Garnanhäufung an diesen Stellen das Lieferrad stillsetzt.

Schliesslich sieht die Erfindung noch vor, dass vorteilhaft mehrere Lieferräder achsparallel zueinander angeordnet und jeweils über Kupplungen durch ein gemeinsames Getriebe anzutreiben sind. Das Getriebe besteht dazu zweckmässig aus entsprechend der Anzahl der Lieferräder vorhandenen achsparallel zueinander angeordneten, durch einen gemeinsamen Motor überZahnriemen od. dgl. angetriebenen und mit Schwungmassen versehenen Getriebewellen, mit denen die dazu jeweils koaxial liegenden Lieferradwellen über elektrisch gesteuerte Bremskupplungen antriebsmässig zu verbinden bzw. davon abzukuppeln sind. Auf diese Weise wird sichergestellt, dass die Lieferräder bei auftretendem Garnbruch jeweils einzeln schnell abgekuppelt und stillgesetzt sowie nach Beseitigung des Garnbruchs sofort wieder mit grösstmöglicher Beschleunigung auf ihre Solldrehzahl gebracht werden können, ohne dass dieses Ab- und Zuschalten des jeweils stillgesetzten Lieferrades auf die übrigen Garnlieferwerke von nachteiligem Einfluss wäre.

I n der Zeichnung sind mehrere Ausführungsbeispiele von Garnlieferwerken nach der Erfindung schematisch dargestellt. Es zeigen dabei:
Fig. 1 die grundsätzliche Ausbildung eines mit einem Einzelantrieb versehenen Lieferwerks in seitlicher Ansicht,
Fig. 2 die zugehörige Draufsicht,
Fig. 3 eine vorteilhafte Ausführungsform des Garnlieferwerks in der Seitenansicht,
Fig. 4 eine zu Fig. 3 um 90° versetzte Seitenansicht auf das Lieferrad,
Fig. 5 die Seitenansicht, und
Fig. 6 die Draufsicht auf ein für mehrere achsparallel nebeneinander angeordnete Lieferräder bestimmtes, gemeinsames Antriebsgetriebe.

Das in den Fig. 1 und 2 dargestellte Garnlieferwerk besteht im wesentlichen aus dem durch den Antriebsmotor 1 über die Welle 2 mit regelbarer Umlaufgeschwindigkeit anzutreibenden Lieferrad 3 sowie dem an seinem Umfang teilweise anliegenden, das zu fördernde Garn dagegen drükkenden, endlos umlaufenden Andruckband 5, das aus säure- und basenfestem flexiblem Werkstoff, z.B. einem geeigneten Kunststoffriemen besteht. Das Andruckband 5 ist über die beiden Führungsrollen 6, 7 geführt, von denen erstere als Bandspannrolle dient und entsprechend verstellbar ist, während die andere Führungsrolle 7 ortsfestangeordnet sein kann. Das zu fördernde Garn 4 wird in einer dem Garnlieferwerk vorgeschalteten, nicht weiter dargestellten space-dying-Färbevorrichtung abschnittweise unterschiedlich eingefärbt und läuftdann über die Umlenkrolle 8 und von dort weiter zwischen dem Andruckband 5 und dem Lieferrad 3 hindurch über die Umlenkrolle 9 zu einer nachgeschalteten Fixierkammer 10. Im vorliegenden Falle werden gleichzeitig zwei Garne 4', 4" parallel nebeneinander liegend gefördert. Es versteht sich aber, dass auch nur ein oder mehrere Garne in dieser Weise gefärbt werden können.

Das Lieferrad 3 besteht im- wesentlichen aus zwei im Abstand nebeneinander angeordneten Führungsscheiben 11, 12, die das Andruckband 5 lediglich an seinen Randkanten abstützen. Zwischen den Führungsscheiben 11, 12 sind am Lieferrad 3 Förderrippen 13 vorhanden, die sich mindestens bis in Radumfangsnähe erstrecken und hier gegen das Andruckband 5 drücken, so dass das Garn 4 an diesen Förderrippen 13 jeweils nur an den Stellen 13' punktuell aufliegt und insgesamt im Bereich des Lieferrades 3 und des Andruckbandes 5 sekantenförmig geführt wird, wie das Fig. 1 deutlich zeigt. Das Garn 4 wird also mit anderen Worten nur an den einzelnen Auflagekanten 13' der Förderrippen 13 und dem darauf drükkenden Band 5 geklemmt und dadurch wirksam wie aber zugleich auch schonend gefördert. Insbesondere kann es dabei zu keinerlei Verschmierungen des unterschiedlichen Farbstoffauftrages auf dem Garn kommen, weil dieses jeweils zwischen den einzelnen Auflagekanten 13' der Förderrippen 13 völlig berührungsfrei liegt und auch keine Farbstoffverquetschungen bzw. -auspressungen auftreten können.

Die für die Praxis bevorzugte Ausführungsform des neuen Garnlieferwerks ist in den Fig. 3 und 4 dargestellt. Hiernach besteht das Lieferrad 3 aus einem massiv ausgebildeten Radkörper 14 mit einer darin mittig eingearbeiteten, z.B. ausgedrehten Umfangsnut 15. In dieser Nut 15 sind mehrere, in ihre die Führungsscheiben bildenden Seitenwände 11', 12' eingesetzten Stege 13" angeordnet, die achsparallel verlaufen und die Förderrippen 13 bilden. Diese unterteilen also die Nut 15 in deren Umfangsrichtung. Weiterhin sind in der Umfangsnut 15 zwischen deren Förderstegen 13" noch jeweils achsparallel zu letzteren verlaufende Dämpfungsstifte 16 angeordnet, die durch entsprechend fluchtende Bohrungen in den Seitenwänden 11', 13 hindurchgesteckt sind. Diese Mmplungsstifte 16 liegen, wie Fig. 3 zeigt, etwa in Höhe der jeweils durch die Garnauflagestellen 13' der benachbarten Förderstege 13" verlaufenden Garnführungssekante 4"'. Diese Stifte 16 unterdrücken etwaige Garnschwingungen, wie sie normalerweise durch das Auflaufen des zulaufenden Garns 4 auf die umlaufenden Förderstege 13" hervorgerufen werden. Weiterhin sind die Führungsscheiben 11', 12' des Lieferrades noch mit einer Umfangsverzahnung 17 versehen, von der einzelne Zähne durch die in entsprechendem Teilungsabstand gelegenen Förderstege 13" gebildet werden. Mit dieser Aussenverzahnung 17 steht die am umlaufenden Andruckband 5 vorhandene Aussenverzahnung 18 in ständigem Eingriff, wodurch jedweder Schlupf zwischen dem Lieferrad 3 und dem Andruckband 5 vermieden und zugleich noch eine bessere Garnförderwirkung erzielt wird, dadurch nämlich, dass das Garn an seinen punktuellen Auflagestellen zwischen den Auflagekanten 13' der Förderstege 13" und den entsprechenden Zahnlücken 18' der Bandaussenverzahnung 18 leicht abgekröpft geklemmt wird.

Die Länge des endlos umlaufenden Andruckbandes 5 ist vorteilhaft so gewählt, dass sie nicht ein geradzahliges Vielfaches des Teilungsabstandes der umlaufenden Förderstege 13" beträgt. Das gleiche gilt sinngemäss auch für die Anzahl der Zähne der am Band 5 vorhandenen Aussenverzahnung 18 gegenüber den am Lieferrad 3 vorhandenen Zähne. Dadurch wird verhindert, dass sich Farbstoffreste am Band 5 stets an den gleichen Stellen ablagern und sich somit dort anhäufen können. Vielmehr ergibt sich dadurch eine entsprechende Verlagerung bzw. gleichmässigere Verteilung solcher etwaiger Farbstoffablagerungen auf dem Band 5, die leichter abgeschleudert werden können und das vorbeilaufende Garn praktisch nicht verunreinigen oder sonstwie ungünstig beeinflussen.

Wie Fig. 3 zeigt, ist dem Lieferrad 3 ein generell mit 19 bezeichneter Fadenbruchwächter nachgeschaltet, der aus einem an die Saugleitung 20 angeschlossenen Saugtopf 21 besteht, welcher in unmittelbarer Nähe des an ihm vorbeilaufenden Garns 4', 4" angeordnet ist. Im Saugtopf 21 ist eine Lichtschranke 22 eingebaut, die im Falle des bei Garnbruch sich im Saugtopf 21 ansammelnden Garns 4^{1v} anspricht und dadurch den Antrieb des Lieferrades 3 stillsetzt.

Eine weitere Lichtschranke 23 ist entsprechend Fig. 3 noch am Umfang des Lieferrades 3 ausserhalb des Bereichs des Andruckbandes 5 angeordnet. Ihr obliegt die Aufgabe, die Garnauflagekanten 13' der Förderstege 13" fortlaufend auf etwa sich dort im Falle des Garnbruchs anhäufendes Garn zu überwachen und gegebenenfalls das Lieferrad 3 stillzusetzen. Die Ansprechempfindlichkeit der Lichtschranke 23 ist so eingestellt, dass sie nicht schon auf etwa an den Fördersteg-Auflagekanten 13' haftende sitzende Farbstoffreste, sondern erst dann anspricht, wenn sich mehrere Garnwindungen darauf angesammelt haben, was im Falle eines Garnbruchs bei der hohen Förderge- schwindigkeit des Lieferrades sehr schnell eintritt.

Das Andruckband 5 ist vorteil haft über drei Führungsrollen 24, 25, 26 geführt, wobei die Führungsrollen 24, 25 in der Nähe des Lieferrades etwa diametral dazu liegen, während die dritte Führungsrolle 26 in grösserem Abstand vom Lieferrad 3 verstellbar angeordnet ist und damit zugleich als Bandspannrolle dient.

In den Fig. 5 und 6 ist eine bevorzugte Mehrfach-Nebeneinanderanordnung mehrerer Lieferräder 3 und ihres gemeinsamen Antriebes dargestellt. Die Lieferräder 3 sind hiernach achsparallel zueinander angeordnet, und zwar so, dass ihre Wellen 2 koaxial zu den entsprechend achsparallel zueinander angeordneten Getriebewellen 27 verlaufen, die über entsprechend versetzt angeordnete Zahnriemen 28 durch den gemeinsamen, mit einem Schwungrad 29 versehenen Motor 30 mit regelbarer Geschwindigkeit ständig angetrieben werden. Auf den einzelnen Getriebewellen 27 sind ebenfalls Schwungräder bzw. -massen 31 vorhanden. Über elektrisch gesteuerte, insbesondere auch von den Lichtschranken 22 und 23 beeinflussbare Bremskupplungen 32, 33 können die einzelnen Lieferradwellen 2 an die Getriebewellen 27 angekuppelt bzw. davon abgekuppelt werden, wobei gewährleistet ist, dass die jeweils abgekuppelte Lieferradwelle 2 nach dem Abkuppeln sofort gebremst und nach dem Ankuppeln so schnell wie möglich auf die Solldrehzahl beschleunigt wird, ohne dass dadurch nachteilige Rückwirkungen auf das gemeinsame Getriebe auftreten.

## Patentansprüche

1. Garnlieferwerk, insbesondere für am laufenden Faden uni- oder abschnittweise unterschiedlich frisch eingefärbtes, noch zu fixierendes Garn, mit einem umlaufenden Lieferrad (3), das aus zwei im Abstand nebeneinander angeordneten Führungsscheiben (11,12) und mehreren dazwischen angeordneten, achsparallelen Förderrippen (13) besteht, und mit einem das Lieferrad (3) teilweise umschlingenden und das zu fördernde Garn (4) gegen dessen Förderrippen (13) drückenden, endlos umlaufenden, flexiblen Andruckband (5) versehen ist, dadurch gekennzeichnet, dass das Andruckband (5) mit seinen Randkanten auf den Führungsscheiben (11,12) abgestützt ist, dass die Förderrippen (13) sich radial bis in Umfangsnähe der Führungsscheiben (11, 12) erstrecken, und dass die Anzahl der Förderrippen (13) derart gewählt ist, dass der Abstand zwischen zwei benachbarten Förderrippen (13) ein Vielfaches der Rippenstärke beträgt, wobei das Garn (4) zwischen den Förderrippen (13) im wesentlichen berührungsfrei geführt ist.

2. Garnlieferwerk nach Anspruch 1, dadurch gekennzeichnet, dass das Lieferrad (3) aus einem massiv ausgebildeten Radkörper (14) mit einer darin mittig eingearbeiteten Umfangsnut (15) besteht, die durch mehrere, in ihre die Führungsscheiben (11, 12) bildenden Seitenwände (11', 12') eingesetzte, achsparallel verlaufende und die Förderrippen (13) bildende Stege (13") in Umfangsrichtung unterteilt ist.

3. Garnlieferwerk nach Anspruch 2, dadurch gekennzeichnet, dass in der Umfangsnut (15) des Lieferrades (3) zwischen den Förderstegen (13") achsparallel dazu verlaufende Dämpfungsstifte (16) angeordnet sind, die etwa in Höhe der jeweils durch die Garnlauflagestellen (13') benachbarter Förderstege (13") verlaufenden Garnführungssekante (4"') liegen.

4. Garnlieferwerk nach Anspruch 3, dadurch gekennzeichnet, dass die Führungsscheiben (11', 12') am Lieferrad (3) mit einer Umfangsverzahnung (17) versehen sind, von denen einzelne Zähne durch die Förderstege (13") gebildet sind, und dass das Andruckband (5) eine damit zusammenwirkende, entsprechende Aussenverzahnung (18) besitzt.

5. Garnlieferwerk nach Anspruch 4, dadurch gekennzeichnet, dass das Andruckband (5) über drei Führungsrollen (24, 25, 26) geführt ist, von denen zwei (24, 25) in der Nähe des Lieferrades (3) etwa diametral dazu liegen, während die dritte Führungsrolle (26) im grösseren Abstand vom Lieferrad (3) verstellbar angeordnet ist und damit zugleich als Bandspannrolle dient.

6. Garnlieferwerk nach einem der Ansprüche 1 bis 5, dadurch gekennzeichnet, dass dem Lieferrad (3) ein Fadenbruchwächter (19) nachgeschaltet ist, der aus einem in unmittelbarer Nähe des ablaufenden Garns (4', 4") angeordneten Saugtopf (21 ) mit eingebauter Lichtschranke (22) besteht.

7. Garnlieferwerk nach einem der Ansprüche 1 bis 6, dadurch gekennzeichnet, dass am Umfang des Lieferrades (3) ausserhalb des Umschlingungsbereiches des Andruckbandes (5) eine die Garnauflagekanten (13') der Förderrippen (13, 13") überwachende Lichtschranke (23) vorgesehen ist, die bei Garnanhäufung an diesen Stellen (13') das Lieferrad (3) stillsetzt.

8. Garnlieferwerk nach einem der Ansprüche 1 bis 7, dadurch gekennzeichnet, dass mehrere Lieferräder (3) achsparallel zueinander angeordnet und jeweils über Kupplungen (32, 33) durch ein gemeinsames Getriebe (27,31) anzutreiben sind.

9. Garnlieferwerk nach Anspruch 8, dadurch gekennzeichnet, dass das Getriebe aus entsprechend der Anzahl der Lieferräder (3) vorhandenen achsparallel zueinander angeordneten, durch einen gemeinsamen Motor (30) über Zahnriemen (28) od. dgl. angetriebenen und mit Schwungmassen (31) versehenen Getriebewellen (27) besteht, mit denen die dazu jeweils koaxial liegenden Lieferradwellen (2) über elektrisch gesteuerte Bremskupplungen (32, 33) antriebsmässig zu verbinden bzw. davon abzukuppeln sind.

## Claims

1. A yarn delivery device, particularly for single- colour or differently coloured sections on a moving thread freshly dyed and still to be fixed yarn, with a rotating delivery wheel (3) formed by two guide discs (11, 12) disposed side by side at a distance from one another, and a plurality of conveying ribs (13) with parallel axes, disposed therebetween, and with an endless rotating flexible presser band (6) which partially embraces the delivery wheel (3) and presses the yarn to be conveyed (4) against the conveying ribs (13) thereof, characterized in that the presser band is supported with its edges on the guide discs (11, 12), that the conveying ribs (13) extend radially up to near the periphery of the guide discs (11, 12), and that the number of the conveying ribs (13) is chosen in such a way that the distance between two adjacent conveying ribs (13) is a multiple of the thickness of the ribs, and the yarn (4) is guided between the conveying ribs (13) substantially without contact.

2. A yarn delivery device as claimed in claim 1, characterized in that the delivery wheel (3) is formed by a massively structured wheel body (14) with a peripheral groove (15) forme centrally therein, which is divided in the circumferential direction by a plurality of webs (13") inserted into its sidewalls (11',12') which form the guide discs (11,12), extending with parallel axes and forming the conveying ribs (13).

3. A yarn delivery device as claimed in claim 2, characterized in that disposed in the peripheral groove (15) of the delivery wheel (3) between the conveying webs (13") are damping pins (16) extending with the axes parallel thereto, which are situated approximately at the height of yarn guide secants (4"') which extend through the yarn rest stations (13') of adjacent conveying webs (13").

4. A yarn delivery device as claimed in claim 3, .characterized in that the conveying discs (11', 12') on the delivery wheel (3) are provided with a peripheral toothing (17), single teeth of which are formed by the conveying webs (13"), and that the presser band (5) is provided with a corresponding outer toothing (18) cooperating therewith.

5. A yarn delivery device as claimed in claim 4, characterized in that the presser band (5) is guided on three guide rollers (24, 25, 26), two of which (24, 25) are disposed near the delivery wheel (3) approximately diametrically thereto, whilst the third guide roller (26) is adjustably disposed at a greater distance from the delivery wheel (3) and thus at the same time serves as a tension roller for the band.

6. A yarn delivery device as claimed in any of the claims 1 to 5, characterized in that inserted after the delivery wheel (3) is a thread breakage detector (19) which is formed by an aspiration vessel (21 ) disposed in immediate vicinity of the unwinding yarn (4', 4") with an incorporated light barrier (22).

7. A yarn delivery device as claimed in any of the claims 1 to 6, characterized in that disposed on the periphery of the delivery wheel (3) outside the embracing zone of presser band (5) is a light barrier (23) which controls the yarn rest edges (13') of the conveying ribs (13, 13"), which light barrier, in case of accumulation of yarn in this position (13'), stops the delivery wheel (3).

8. A yarn delivery device as claimed in any of the claims 1 to 7, characterized in that a plurality of delivery wheels (3) are disposed with parallel axes to one another and have to be actuated through clutches (32, 33) by a common control (27, 31).

9. A yarn delivery device as claimed in claim 8, characterized in that the control is formed by control shafts (27) existing in accordance with the number of the delivery wheels (3), disposed with axes parallel to each other, driven by a common motor (30) through toothed belts (28) or the like, and transmission shafts (27) provided with rotating masses, to or from which the deliver wheel shafts (2) disposed coaxially therewith have to be operatively connected or disconnected, respectively, through electrically controlled braking clutches (32, 33).

## Revendications

1. Mécanisme distributeur de fil, en particulier pour des fils en mouvement fraîchement teints, uniformément ou par sections de couleurs différentes, et non encore fixés, mécanisme qui comprend une roue d'alimentation rotative (3), formée de deux disques de guidage (11, 12) juxtaposés à une certaine distance l'un de l'autre et de nervures d'entraînement (13) parallèles à l'axe de ces disques et montées entre ceux-ci, et une bande sans fin de pression flexible et rotative (5), entourant partiellement la roue d'alimentation (3) et pressant le fil devant être entraîné (4) contre les nervures d'entraînement (13), caractérisé en ce que la bande de pression (5) prend appui, par des bords sur les disques de guidage (11, 12), en ce que les nervures d'entraînement (13) s'étendent radialement jusqu'à proximité du pourtour des disques (11, 12) et en ce que le nombre des nervures d'entraînement (13) est choisi de telle façon que l'espacement entre deux nervures d'entraînement voisines (13) soit un multiple de l'épaisseur des nervures, ce qui fait que le fil (4) est entraîné essentiellement sans contact entre ces nervures (13).

2. Mécanisme distributeur de fil selon la revendication 1, caractérisé en ce que la roue d'alimentation (3) se compose d'un corps circulaire massif (14) sur la tranche duquel a été usinée une gorge périphérique (15) qui est subdivisée circonférentiellement en un certain nombre de barrettes (13") qui forment les nervures d'entraînement (13) et qui sont montées parallèlement à l'axe du corps circulaire dans les parois latérales (11', 12') de la gorge qui constituent les disques de guidage (11,12).

3. Mécanisme distributeur de fil selon la revendication 2, caractérisé en ce que, dans la gorge périphérique (15) de la roue d'alimentation (13), sont montées, entre les barrettes d'entraînement (13') et parallèlement à celles-ci, des goupilles d'amortissement (16) qui sont situées approximativement à la hauteur de la ligne brisée (4"') passant par les points de contact (13') avec le fil des barrettes d'entraînement voisines (13").

4. Mécanisme distributeur de fil selon la revendication 3, caractérisé en ce que les disques de guidage (11', 12') de la roue d'alimentation (3), sont pourvus d'une denture périphérique (17), dont certaines des dents sont formées par les barrettes d'entraînement (13") et en ce que la bande de pression (5) possède une denture extérieure complémentaire (18) coopérant avec celle des disques de guidage.

5. Mécanisme distributeur de fil selon la revendication 4, caractérisé en ce que la bande de pression (5) est entraînée autour de trois galets de guidage (24, 25, 26) dont deux (24, 25) sont disposés approximativement le long d'un diamètre de la roue d'alimentation (3), à proximité de celle-ci, tandis que le troisième (26) est monté de façon réglable à une plus grande distance de la roue d'alimentation (3) et ainsi, sert en même temps de galet de tension.

6. Mécanisme distributeur de fil selon l'une quelconque des revendications 1 à 5, caractérisé en ce que, à la roue d'alimentation (3), fait suite un dispositif de contrôle de la rupture du fil (19), qui est constitué par une ventouse (21 ) disposée à proximité immédiate du fil en mouvement (4', 4") et à laquelle est incorporée une barrière photo-électrique (22).

7. Mécanisme distributeur de fil selon l'une quelconque des revendications 1 à 6, caractérisé en ce que, sur la périphérie de la roue d'alimentation (3) et en dehors de la zone d'encerclement de cette dernière par la bande de pression (5), est prévue une barrière photo-électrique (23) qui surveille les arêtes de contact (13') des barrettes ou nervures d'entraînement (13, 13") et qui, dans le cas d'une accumulation de fil à ces emplacements (13'), arrête la roue d'alimentation (3).

8. Mécanisme distributeur de fil selon l'une quelconque des revendications 1 à 7, caractérisé en ce que plusieurs roues d'alimentation (3) sont montées avec leurs axes parallèles et sont respectivement entraînées, par l'intermédiaire d'accouplements (32, 33), par une transmission commune (27,31).

9. Mécanisme distributeur de fil selon la revendication 8, caractérisé en ce que la transmission se compose d'un nombre correspondant à celui des roues d'alimentation (3), d'arbres de transmission parallèles (27), pourvus de volants (31) et entraînés, par l'intermédiaire de courroies crantées (28) ou analogues, par un moteur commun (30), les arbres (2) des roues d'alimentation s'étendant respectivement coaxialement à ces arbres de transmission (27) et pouvant être accouplés à et débrayés de ces derniers par des accouplements de freinage (32, 33) à commande électrique.
